# EUROPÄISCHE PATENTANMELDUNG

(11) **EP 2 311 331 A1**
(43) Veröffentlichungstag der Anmeldung: **20.04.2011**
(21) Anmeldenummer: 10187116.8
(22) Anmeldetag: 11.10.2010
(51) Int. Cl.: A24F 19/10

(54) **Rauchloser Aschenbecher**

(30) Priorität: 09.10.2009 DE 202009013751 U
(71) Anmelder: Wagner, Bernd, 33824 Werther (DE)
(72) Erfinder: Wagner, Bernd, 33824 Werther (DE)
(74) Vertreter: TER MEER - STEINMEISTER & PARTNER GbR

(57) **Zusammenfassung**

Rauchloser Aschenbecher, dadurch gekennzeichnet, dass er ein Bodenelement (7) mit integriertem Brennstofftank und Zündschalter (3) aufweist.

## Beschreibung

Die Erfindung bezieht sich auf einen Aschenbecher, welcher mit einer konischen, abnehmbaren Abdeckung versehen ist, an deren Spitze eine schalt-/entzündbare dauerhafte Flamme brennt. Aufsteigende Rauchgase des abgelegten Rauchgutes sammeln sich in der Abdeckung und verbrennen in der Flamme an der Oberseite.

Zum Stand der Technik:
Rauchlose Aschenbecher üblicher Bauart habe eine Ascheablagefläche, sammeln und
filtern die aufsteigenden Rauchgase des abgelegten Rauchgutes innerhalb einer Abdeckung über der Rauchgutablagefläche. Die Rauchgase werden mit oder ohne elektromotorischer Ventilation in Filter geführt. Hierbei ist die Filterung der Rauchgase oft nur sehr gering, es werden zudem meist Energie/Batterien und Wechselfilter benötigt und
das abgelegte Rauchgut verbrennt durch die Ventilation schneller ab.

Der in Anspruch 1 angegebenen Erfindung liegt das Problem zugrunde, einen Rauchlosen Aschenbecher zu schaffen, der die aufsteigenden Rauchgase effektiver neutralisiert.

Dieses Problem wird mit den in Anspruch 1 oder alternativ den in Anspruch 2 aufgeführten Merkmalen gelöst.

Der im Anspruch 3 angegebenen Erfindung liegt das Problem zugrunde, einen Rauchlosen Aschenbecher zu schaffen, der ohne Strombedarf und ohne Filterwechsel funktioniert.

Dieses Problem wird mit den im Anspruch 3 aufgeführten Merkmalen gelöst.

Der im Anspruch 4 angegebenen Erfindung liegt das Problem zugrunde, einen Rauchlosen Aschenbecher zu schaffen, der das Abbrennen des abgelegten Rauchgutes nicht beschleunigt sondern verlangsamt.

Dieses Problem wird mit den im Anspruch 4 aufgeführten Merkmalen gelöst.

Im folgenden wird ein Ausführungsbeispiel anhand der Zeichnung näher erläutert.

Es zeigen:
- Fig.1: eine Abdeckung eines erfindungsgemäßen Aschenbechers;
- Fig. 2: ein Unterteil des Aschenbechers; und
- Fig. 3: den Aschenbecher mit aufgesetzter Abdeckung.

Die Erfindung bezieht sich auf einen Aschenbecher, welcher mit einer konischen, abnehmbaren Abdeckung versehen ist (Fig. 1), oberhalb der Konischen Abdeckung befindet sich eine Öffnung 1. Unter dieser befindet sich eine Brennstelle 2 - hier ein der Konstruktion angepasstes Piezo/Elektrofeuerzeug.

Der Brennstofftank, Brennstoffregulierung, Zündmechanismus sowie ein Nachfüllstutzen befinden sich integriert im Teil 7 unterhalb der Ascheablage 8 (Fig. 2). Über einen Schalter 3 am Unterteil, ist eine Flamme 6 an der oberen Öffnung der Abdeckung zu entzünden oder zu löschen. Im Eingeschalteten Zustand brennt eine dauerhafte Flamme. Werden beispielsweise brennende Zigaretten in die Ablageöffnungen 4 auf der Ablagefläche 5 abgelegt, so sammeln sich die Rauchgase in der konischen Abdeckung und verbrennen in der Flamme an der Oberseite. Der Rauch ebenso wie die dadurch entstehende Geruchsbelästigung werden so annähernd komplett vernichtet.

## Patentansprüche

1. Rauchloser Aschenbecher, **dadurch gekennzeichnet, dass** er ein Bodenelement (7) mit integriertem Brennstofftank und Zündschalter (3) aufweist.

2. Rauchloser Aschenbecher mit einem Ascheauffangbecken (8) und einer auf dieses aufsetzbaren Abdeckung, **dadurch gekennzeichnet, dass** die Abdeckung sich zu einer oberen Öffnung (1) verjüngt, unter der sich eine aus einem Brennstofftank gespeiste Brennstelle (2) befindet.

3. Rauchloser Aschenbecher nach Anspruch 1 oder 2, **dadurch gekennzeichnet, dass** er ein mit dem Bodenelement verbundenes Ascheauffangbecken (8) aufweist, welches das Bodenelement (7) abdeckt und aus dem mittig eine senkrechte Rohrverlängerung ragt, dessen obere Spitze zu einer Brennstelle (2) ausgearbeitet ist.

4. Rauchloser Aschenbecher nach einem der vorhergehenden Ansprüche, **dadurch gekennzeichnet, dass** er über eine zylindrisch, sich nach oben konisch verjüngende als Hohlkörper ausgearbeitete Abdeckung verfügt.

5. Rauchloser Aschenbecher nach einem der vorhergehenden Ansprüche, **dadurch gekennzeichnet, dass** die konische Abdeckung an ihrer oberen Spitze mit einer Öffnung (1) versehen ist, welche sich über der Brennstelle (2) befindet.

6. Rauchloser Aschenbecher nach einem der vorhergehenden Ansprüche, **dadurch gekennzeichnet, dass** sich im unteren drittel der konischen Abdeckung ein bis mehreren Öffnungen (4) befinden, die mit nach innen ausladenden als Ablagefläche ausgearbeiteten Flächen ausgearbeitet sind.

7. Rauchloser Aschenbecher nach einem der vorhergehenden Ansprüche, **dadurch gekennzeichnet, dass** die konische Abdeckung per Steck- oder Schraubverbindung mit dem Hauptkörper verbunden werden kann bzw. abnehmbar ist.

8. Rauchloser Aschenbecher nach einem der vorhergehenden Ansprüche, **dadurch gekennzeichnet, dass** sich die obere Öffnung (1) der konischen Abdeckung im angesteckten oder angeschraubten Zustand 2-10 mm mittig über der an der Rohrverbindung ausgearbeiteten Brennstelle (2) befindet.

9. Rauchloser Aschenbecher nach einem der vorhergehenden Ansprüche, **dadurch gekennzeichnet, dass** die Abdeckung, das Ascheauffangbecken (8) sowie das Bodenelement (7) aus feuerfestem Material gefertigt sind.
